# DEMANDE DE BREVET EUROPEEN

(11) **EP 1 435 211 A1**
(43) Date de publication de la demande: **07.07.2004**
(21) Numéro de dépôt: 04290004.3
(22) Date de dépôt: 05.01.2004
(51) Int. Cl.: A47C 20/04

(54) **Dispositif de sommier relevable à lattes**

(30) Priorité: 06.01.2003 FR 0300079
(71) Demandeur: La Compagnie Continentale Simmons, 77185 Lognes (FR)
(72) Inventeur: Crepin, Michel, 72000 Le Mans (FR)
(74) Mandataire: Thinat, Michel

(57) **Abrégé**

La présente invention concerne un dispositif de sommier relevable à lattes.

Le dispositif est caractérisé en ce qu'il comprend un panneau (11) fixé dans le cadre de sommier (1) en-dessous des longerons (5) de support des lattes transversales (7) de manière à isoler les zones de couchage du mécanisme à bras et biellettes (6) situé en partie sous le panneau (11) et dont certains éléments mobiles (6) liés fonctionnellement aux longerons correspondants (5) peuvent passer au travers de fenêtres (12) du panneau (11).

L'invention trouve application dans le domaine de la literie.

## Description

La présente invention concerne un dispositif de sommier relevable à lattes.

On connaît un tel dispositif comprenant un cadre à pans longitudinaux et pans transversaux, plusieurs longerons latéraux de support de lattes transversales articulés les uns relativement aux autres pour définir des zones de couchage distinctes relevables par rapport au cadre par l'intermédiaire d'un mécanisme à bras et biellettes logé dans le cadre. Pour faciliter le relevage des zones de couchage, ces dispositifs sont généralement pourvus d'un moteur électrique faisant partie du mécanisme à bras et biellettes et commandé à partir d'un boîtier de commande à distance pour régler de façon précise l'inclinaison souhaitée des différentes zones de couchage. Ce moteur électrique est fixé dans le cadre du sommier en étant disposé, avec les bras et les biellettes de relevage entraînés par ce moteur, en-dessous des lattes transversales articulées.

Un tel agencement a pour inconvénient que la poussière pouvant traverser les lattes s'accumule sur le carter enfermant le moteur électrique et les bras et biellettes du mécanisme de relevage des zones de couchage. En outre, l'air passant à travers les lattes des zones de couchage peut constituer une zone d'air froide transmissible au matelas déposé sur les zones de couchage et pouvant occasionner des désagréments aux utilisateurs. Enfin, ces dispositifs connus ont également pour inconvénient d'être inesthétique, notamment lorsque les zones de couchage sont relevées faisant apparaître en grande partie le mécanisme de relevage.

La présente invention a pour but de proposer un dispositif de sommier du type décrit ci-dessus, qui ne présente pas les inconvénients de l'état de la technique antérieure.

Pour atteindre ce but, le dispositif de sommier à lattes selon l'invention est caractérisé en ce qu'il comprend un panneau fixé dans le cadre en-dessous des longerons de support des lattes transversales en fermant complètement l'espace défini par les pans longitudinaux et transversaux du cadre de manière à isoler les zones de couchage du mécanisme à bras et biellettes situé en partie sous le panneau et dont certains éléments mobiles liés fonctionnellement aux longerons correspondants peuvent passer au travers de fenêtres du panneau parallèles aux pans longitudinaux du cadre pour assurer le relevage ou l'abaissement des zones de couchage.

En position non relevée des zones de couchage, les longerons latéraux articulés de support des lattes sont alignés et reposent respectivement sur les deux bords correspondants des pans longitudinaux du cadre.

Ce dispositif comprend avantageusement un moteur électrique fixé dans le cadre en-dessous du panneau d'isolation et commandé à distance pour permettre le relevage des zones de couchage par l'intermédiaire des bras et biellettes.

Le panneau d'isolation s'étend transversalement aux pans longitudinaux et transversaux du cadre de sommier.

Le panneau d'isolation, les longerons, les lattes et les pans du cadre sont en bois.

L'invention sera mieux comprise, et d'autres buts, caractéristiques, détails et avantages de celle-ci apparaîtront plus clairement dans la description explicative qui va suivre faite en référence aux dessins annexés donnés uniquement à titre d'exemple illustrant un mode de réalisation de l'invention et dans lesquels :
- la figure 1 est une vue en perspective d'un dispositif de sommier à lattes conforme à l'invention ; et
- la figure 2 est une vue en perspective de dessous du dispositif de la figure 1.

En se reportant aux figures, le dispositif de sommier relevable à lattes est du type comprenant un cadre rectangulaire à pans longitudinaux 2 et pans transversaux 3 définissant un caisson et reposant sur le sol par des pieds de support 4 disposés respectivement aux quatre coins du cadre.

Le dispositif comprend également deux séries parallèles de longerons latéraux 5 articulés les uns relativement aux autres pour définir des zones de couchage distinctes relevables par rapport au cadre 1 par l'intermédiaire d'un mécanisme à bras et biellettes 6 logé dans le cadre 1 en position complètement abaissée des zones de couchage à laquelle des lattes 7 de support d'un utilisateur sont situées dans un même plan sensiblement horizontal. Les lattes 7 sont fixées entre les longerons latéraux 5 transversalement à ceux-ci en ayant leurs extrémités engagées dans des embouts 8 solidaires des longerons 5, comme cela est connu en soi.

De préférence, le mécanisme à bras et biellettes 6 de relevage des zones de couchage comprend un moteur électrique 9 fixé dans le cadre de sommier et commandé à partir d'un boîtier de commande à distance (non représenté).Pour entraîner les bras et biellettes 6 dans le sens du relevage ou d'abaissement des zones de couchage.

Comme représenté en figure 2, le moteur électrique 9 commande la rotation de deux arbres parallèles 10 permettant le pivotement des différents bras et biellettes 6 pour assurer le relevage ou l'abaissement des zones de couchage.

Comme cela ressort mieux de la figure 1, les zones relevables à lattes 7 peuvent comprendre une zone dite de têtière de support de la tête d'un utilisateur, une zone de support du dos et de la partie fessière de l'utilisateur et une zone de support de ses jambes, ces dernières pouvant être décomposées en deux zones de relevage distinctes.

Selon l'invention, le dispositif de sommier comprend un panneau 11 fixé dans le cadre en dessous des longerons 5 de support des lattes 7 et fermant complètement l'espace défini par les pans longitudinaux et transversaux 2, 3 du cadre 1, de manière à isoler les zones de couchage du mécanisme à moteur et à bras et biellettes 6 situées sous le panneau 11 et dont certains éléments mobiles liés fonctionnellement aux longerons correspondants 5 peuvent passer au travers de fenêtres 12 du panneau 11, les fenêtres 12 s'étendant parallèlement aux pans longitudinaux 2 du cadre 1, pour assurer le relevage ou l'abaissement des zones de couchage du sommier. Les fenêtres 12 sont adjacentes aux pans longitudinaux 2 et proches de ces derniers.

Comme cela ressort mieux de la figure 2, en position non relevée de zones de couchage, les longerons latéraux articulés correspondants 5 de chaque série sont alignés et reposent sur le bord supérieur correspondant du pan longitudinal 2 du cadre 1.

Le panneau d'isolation 11 s'étend ainsi transversalement aux pans longitudinaux 2 et transversaux 3 du cadre 1 au voisinage des bords supérieurs de ces pans. De la sorte, le moteur électrique 9, les arbres 10 et les bras et biellettes 6 lorsque la plupart de ces derniers sont situés sous le panneau 11 en position non relevée des zones de couchage, sont isolés c'est-à-dire protégés contre des poussières pouvant provenir d'au-dessus des lattes 7 au travers des espaces existant entre elles et s'accumuler sur le moteur électrique 9, les arbres 10 et les éléments du mécanisme situés en dessous du panneau 11. Ce dernier assure également une protection thermique du matelas disposé sur les zones de couchage à lattes 7 du sommier. En outre, lorsque le matelas est retiré du sommier et/ou les zones de couchage sont relevées, le panneau 11 assure un aspect esthétique d'ensemble cachant l'ensemble motorisé situé dans le cadre 1. L'esthétisme de cet ensemble est amélioré lorsque le panneau d'isolation 11, les longerons 5, les lattes 7 et les pans 2, 3 du cadre sont en un même bois de qualité.

## Revendications

1. Dispositif de sommier relevable à lattes, du type comprenant un cadre (1) à pans longitudinaux (2) et pans transversaux (3), plusieurs longerons latéraux (5) de support de lattes transversales (7) articulés les uns relativement aux autres pour définir des zones de couchage distinctes relevables par rapport au cadre (1) par l'intermédiaire d'un mécanisme (6,9) à bras et biellettes (6) logé dans le cadre (1), **caractérisé en ce qu'**il comprend un panneau (11) fixé dans le cadre (1) en-dessous des longerons (5) de support des lattes transversales (7) en fermant complètement l'espace défini par les pans longitudinaux (2) et transversaux (3) du cadre (1) de manière à isoler les zones de couchage du mécanisme (6,9) à bras et biellettes (6) situé en partie sous le panneau (11) et dont certains éléments mobiles (6) liés fonctionnellement aux longerons correspondants (5) peuvent passer au travers de fenêtres (12) du panneau (11) parallèles aux pans longitudinaux (2) du cadre (1) pour assurer le relevage ou l'abaissement des zones de couchage.

2. Dispositif selon la revendication 1, **caractérisé en ce qu'**en position non relevée des zones de couchage, les longerons latéraux articulés (5) de support des lattes (7) sont alignés et reposent respectivement sur les deux bords correspondants des pans longitudinaux (2) du cadre (1).

3. Dispositif selon la revendication 1 ou 2, **caractérisé en ce que** le mécanisme (6,9) de relevage des zones de couchage comprend également un moteur électrique (9) fixé dans le cadre (1) en-dessous du panneau d'isolation (11) et commandé à distance pour permettre le relevage des zones de couchage par l'intermédiaire des bras et biellettes (6).

4. Dispositif selon l'une des revendications précédentes, **caractérisé en ce que** le panneau (11) s'étend transversalement aux pans longitudinaux (2) et transversaux (3) du cadre (1).

5. Dispositif selon l'une des revendications précédentes, **caractérisé en ce que** le panneau d'isolation (11), les longerons (2), les lattes (7) et les pans (2,3) du cadre (1) sont en bois.
